# EUROPÄISCHE PATENTSCHRIFT

(11) **EP 2 361 962 B1**
(45) Veröffentlichungstag und Bekanntmachung des Hinweises auf die Patenterteilung: **14.01.2015**
(21) Anmeldenummer: 11001298.6
(22) Anmeldetag: 17.02.2011
(51) Int. Cl.: C11C 5/00, F23D 3/24

(54) **Verfahren zur Herstellung eines Dochthalters für Teelichter**
Method for the production of a wick holder for tea lights
Procédé de fabrication d'un support de mèche pour bougies chauffe-plat

(30) Priorität: 20.02.2010 DE 102010008652
(43) Veröffentlichungstag der Anmeldung: 31.08.2011
(73) Patentinhaber: S. Bernhard Stanz- und Drahtbiegetechnik GmbH, 58513 Lüdenscheid (DE)
(72) Erfinder: Wachsmuth, Gerd, 58769 Nachrodt-Wiblingwerde (DE)
(74) Vertreter: Brümmerstedt, Hans Dietrich

(56) Entgegenhaltungen:
- EP-A1- 1 054 054
- WO-A1-02/33315
- WO-A2-2009/023089
- DE-A1-102004 016 490
- DE-U1- 7 900 134
- FR-A1- 2 001 685
- US-A- 2 240 071
- US-A1- 2004 033 463

## Beschreibung

Die Erfindung betrifft ein Verfahren zur Herstellung eines Dochthalters gemäß Oberbegriff des Anspruchs 1.

Ein Teelicht besteht aus einem becherförmigen Behälter, in den ein Wachsblock eingesetzt ist. Der Wachsblock weist ein Loch auf, durch das ein Docht hindurchgeführt ist. Unterseitig des Wachsblockes befindet sich der Docht in einem Dochthalter, in dem das untere Ende des Dochtes fixiert ist. Der Dochthalter dient im Wesentlichen dazu, den Docht im Wachs gerade zu halten.

Bekannte Dochthalter bestehen häufig aus einem kreisrunden Blechzuschnitt als Basisplatte mit einem zentralen Durchzug in Form eines hohlzylindrischen Ansatzes, in dem der untere Teil des Dochtes aufgenommen und fixiert ist. Nachteilig ist, dass bei der Herstellung des bekannten Dochthalters nach dem Ausstanzen ein Blechstreifengitter als Abfall übrig bleibt und damit das zur Verfügung stehende Blechmaterial nicht optimal für die Herstellung der Dochthalter genutzt wird.

In der EP 1 054 054 A1 ist eine Dochtklemmvorrichtung für Kerzen zur Verwendung auf einer Auflagefläche sowie ein Verfahren zur Herstellung solcher Vorrichtungen und diese Vorrichtung aufnehmende Kerzen offenbart. Gemäß einer Ausführungsform ist ein den Docht aufnehmendes Element an der Oberseite der Grundfläche angeordnet. Ein im Allgemeinen offener Kragen erstreckt sich von der Basis abwärts und ist so gestaltet, dass die Basis beim Gebrauch in einer vorbestimmten Abstandsbeziehung relativ zu einer tragenden Fläche gehalten wird. Das untere Ende eines Dochtes durchdringt die Basis und ist durch das Docht aufnehmende Element fest an der Kerzendochtklammerbaugruppe befestigt, sodass sich sein unteres Ende beim Gebrauch an einer Stelle über der tragenden Fläche befindet. Die Klemme ermöglicht eine bessere Kontrolle über die Wärmeübertragung von der Flamme auf die tragende Fläche, wobei die Leistung der Kerze optimiert wird. In einer Ausführungsform kann die Basis die Form eines gleichseitigen Dreiecks haben, von dem die Ecken als Standbeine der Dochtklemmvorrichtung abgewinkelt werden.

Die US 2004/0033463 A1 betrifft einen schwerentflammbaren Dochthalter für Kerzen hergestellt aus einem Material mit einer UL-94 vertikalen Brenntestbeurteilung von wenigstens V-0, welches Polymere und Keramik beinhaltet. Der Dochthalter hält einen Docht am Boden einer Kerze. Das Material des Dochthalters sorgt dafür, dass die Flamme auf dem Docht erlischt, sobald sie den Dochthalter erreicht und verhindert damit einen Funkenüberschlag des restlichen Kerzenbrennmaterials am Ende der Nutzungszeit der Kerze. Eine Ausführungsform des Halters beinhaltet eine sich nach oben erstreckende Barriere um den Halter herum, die dazu dient, einen herabhängenden Docht davon abzuhalten einen sekundären Dochteffekt und damit möglicherweise einen Funkenüberschlag gegen Ende der Kerzennutzungsdauer zu verursachen.

Die WO 02/33315 A1 beschreibt eine in einem Behälter eingeschlossene Kerze mit einer Kerzendochtstütze mit einem oberen Abschnitt zum Halten des durch Seitenwände gestützten Dochtes, der mit stabilisierenden Flanschen versehen sein kann. Dies ermöglicht das Herunterbrennen des Dochtes unter Zurücklassung einer isolierenden Wachsschicht am Boden des Behälters.

In der US 2 240 071 sind Kerzenbasen, insbesondere Basen, durch die Kerzendochte an den Wachskörpern der Kerzen befestigt werden, beschrieben. Die Kerzenbasen, mit denen sich diese Erfindung befasst, bestehen aus flachen Blechscheiben mit unterschiedlich geeigneter, bspw. runder oder nicht runder, Form, wobei diese Scheiben mit einer Öffnung versehen sind, in der ein Ende des Dochtes durch aus der Scheibe hervorstehende Zinken befestigt ist, wobei sich diese Zinken nach unten, d. h. in die vom Kerzenboden entgegengesetzte Richtung erstrecken, wenn die Basis an ihm befestigt wird. Diese Zinken klemmen den Docht ein und verhindern die Bewegung des Dochtes nach oben durch die Kerze, Die nach unten vorstehenden Zinken sollen eine verbesserte Befestigung des Dochtes gewährleisten. Allerdings kippt die Kerze bei nach unten vorstehenden Zinken leichter als bei nach oben vorstehenden Zinken, insbesondere wenn das Wachs im oberen Bereich der Kerze während des Brennens der Kerze schmilzt. Deswegen sind diese Kerzenbasen auch mit einem Mittel versehen, welches ein Kippen der Kerze verhindert.

Aus DE 79 00 134 U1 ist ein Dochthalter bekannt, der auf der Oberfläche einer Öllampe schwimmt. Er besteht aus einer dünnen durchsichtigen polygonalen Kunststoffplatte, die im Kunststoffspritzgussverfahren hergestellt wird. Hierdurch soll erreicht werden, dass der Lichtübergang von dem brennenden Docht zu der Ölschicht und zum Wasser nicht beeinträchtigt wird und der Dochthalter leicht mit anderen Dochthaltern zu einer Beleuchtungseinheit mit mehreren Dochten vereinigt werden kann.

Die Aufgabe der vorliegenden Erfindung besteht darin, ein Verfahren für die Herstellung eines Dochthalters für ein Teelicht anzugeben, bei dem möglichst kein Metallabfall entsteht und so das zur Verfügung stehende Material besser nutzbar ist.

Die Aufgabe wird durch die Merkmale des Anspruchs 1 gelöst.

Die Erfindung schlägt vor, anstelle eines Dochthalters mit kreisrunder Basisplatte einen Dochthalter mit einer Basisplatte in Form eines regulären Sechsecks zu verwenden. Die gewählte Form der Basisplatte bietet den Vorteil, dass die durch den Ziehvorgang ausgeformten Basisplatten aus dem Metallblechstreifen so ausformbar sind, dass praktisch kein Blechstreifenabfall verbleibt und damit mehr, vorliegend praktisch das gesamte Blechmaterial für die Herstellung von Dochthaltern zur Verfügung steht. Der Vorteil der Erfindung besteht aber nicht nur darin, Blechabfall zu vermeiden, sondern auch darin, dass pro Maschinenhub bei gleicher Metallstreifenbreite mehr Dochthalter mit sechseckiger Basisplatte erzeugt werden als Dochthaltern mit runder Basisplatte. Bei einer Breite des Tiefzieh-Metallblechstreifens von bspw. 213 mm ergeben sich unter Zugrundelegung gleicher Größenverhältnisse pro Maschinenhub neunzehn Teelicht-Dochthalter mit sechseckiger Basisplatte anstatt nur fünfzehn bei Dochthaltern mit runder Basisplatte. Dies wird dadurch erreicht, dass aus dem Tiefzieh-Metallblechstreifen entsprechend einer virtuellen Parkettierung mit regulären Sechsecken, lückenlos aneinander liegende kongruente sechseckige Basisplatten ausgestanzt werden, wobei pro Maschinenhub die Basisplatten jeweils einer quer zur Längsrichtung des Blechstreifens verlaufenden Basisplattenreihe der in Längsrichtung aufeinander folgenden Reihen der parkettartig angeordneten Basisplatten reihenweise gleichzeitig ausgestanzt werden.

Die Erfindung soll nachfolgend anhand der beigefügten Zeichnung näher erläutert werden.

Es zeigt
- Fig. 1: eine Draufsicht auf einen erfindungsgemäßen Teelicht-Dochthalter,
- Fig. 2: einen Schnitt A-A durch den Dochthalter nach Fig. 1,
- Fig. 3: eine perspektivische Darstellung des erfindungsgemäßen Dochthalters,
- Fig. 4: schematisch ein Schnitt durch ein Teelicht unter Verwendung eines Dochthalters nach Fig. 1,
- Fig. 5: das Metallblechstreifenbild bei der Herstellung eines Dochthalters mit sechseckiger Basisplatte und im Vergleich hierzu,
- Fig. 6: das Streifenbild eines Metallblechstreifens bei der Herstellung von Dochthaltern mit kreisrunder Basisplatte.

Gleiche und einander entsprechende Teile sind in den Figuren der Zeichnung mit den gleichen Bezugszeichen versehen.

Die Zeichnung zeigt einen Dochthalter 2, insbesondere für Teelichter 4. Teelichter weisen in der Regel einen becherförmigen Behälter 6, einen in den Behälter eingesetzten Wachsblock 8 und einen durch ein Loch 10 des Wachsblockes hindurch geführten Docht 12 auf, vgl. Fig. 4. Der Docht ist in dem auf dem Boden 13 des Behälters aufliegenden Dochthalter 2 angeordnet, der eine Basisplatte 14 mit einem zentralen Durchzug 16 in Form eines hohlzylindrischen Ansatzes aufweist, in dem der untere Teil des Dochtes aufgenommen und fixiert ist, vorzugsweise durch Verquetschen des Durchzugs 16.

Wie aus der Zeichnung ersichtlich, weist die Basisplatte 14 die Form eines gleichmäßigen Sechsecks auf, vgl. Fig. 1, 3 und 5. Die Basisplatte 14 ist unterseitig mit wenigstens drei auswärts zeigenden Auswölbungen 18 versehen, vgl. Fig. 1 bis 5, die eine Art Füße bilden und durch die die Basisplatte in der Einbaulage in einem vorbestimmbaren Abstand zum Boden 13 des Behälters 6 angeordnet ist. Der Abstand dient dazu, Wachs nach innen zu saugen, so dass auch letzte Reste an Wachs verbraucht werden und eine bessere Wachszufuhr und auch eine längere Brennzeit erzielt werden. Der maximale Durchmesser der Basisplatte 14 ist kleiner als der Außendurchmesser des Wachsblocks 8 des Teelichtes 4, vgl. Fig. 4.

Die Dochthalter 2 werden aus einem Tiefzieh-Metallblechstreifen 22 in einem Tiefziehwerkzeug ausgeformt und ausgestanzt, wobei in dem Tiefziehwerkzeug sämtliche erforderlichen Ziehstufen integriert sind. Pro Maschinenschub sind sämtliche Ziehstufenvorgänge vom anfänglichen ersten Ausbauchziehvorgang bis zum letzten Ausstanzvorgang zum Ausstanzen der Basisplatte 14 des Dochthalters 2 realisiert.

Aus den in den Figuren 5 und 6 dargestellten Metallstreifenbildern ist deutlich zu erkennen, dass beim Streifenbild des Dochthalters 2' mit der runden Basisplatte 14' (Fig. 6) nach dem Ausstanzen ein Blechstreifengitter 15 als Abfall verbleibt, während bei dem entsprechenden Streifenbild des Dochthalters 2 mit sechseckiger Basisplatte 14 (Fig. 4) kein Blechabfall entsteht, da jede Seite des Sechsecks auch Seite eines anderen Sechsecks ist. Ferner zeigt ein Vergleich der beiden Streifenbilder, dass bei gleicher Streifenbreite von hier bspw. angenommenen 213 mm aus den Blechstreifen für den erfindungsgemäßen Dochthalter 2 mit sechseckiger Basisplatte 14 pro Maschinenhub neunzehn Dochthalter ausstanzbar sind, dass aber nur fünfzehn Dochthalter 2' mit runder Basisplatte 14' ausstanzbar sind.

### Bezugszeichenliste

- 2: Dochthalter (mit n-eckiger Basisplatte)
- 2': Dochthalter (mit runder Basisplatte)
- 4: Teelichter
- 6: becherförmiger Behälter
- 8: Wachsblock
- 10: Loch
- 12: Docht
- 13: Boden des Behälters
- 14: Basisplatte (sechseckig)
- 14': runde Basisplatte
- 15: Blechstreifengitter
- 16: Durchzug
- 18: Auswölbung
- 22: Tiefzieh-Metallblechstreifen

## Patentansprüche

1. Verfahren zur Herstellung eines Dochthalters (2) für Teelichter (4), die einen becherförmigen Behälter (6), einen in den Behälter eingesetzten Wachsblock (8) und einen durch ein Loch (10) des Wachsblocks hindurchgeführten Docht (12) aufweisen, welcher in dem auf dem Boden (13) des Behälters (6) aufliegenden Dochthalter (2) angeordnet ist, der eine Basisplatte (14) des Dochthalters (2) mit einem zentralen Durchzug (16) in Form eines hohlzylindrischen Ansatzes aufweist, in dem der untere Teil des Dochtes (12) aufgenommen und fixiert ist, **dadurch gekennzeichnet, dass** ein Tiefzieh-Metallblechstreifen (22) kontinuierlich vorschubweise durch ein Tiefziehwerkzeug geführt wird, in dem sämtliche erforderlichen zu realisierenden Ziehstufen integriert sind, dass pro Maschinenhub sämtliche Ziehstufenvorgänge vom anfänglichen ersten Ausbauchziehvorgang bis zum letzten das Ausstanzen der Basisplatte (14) des Dochthalters (2) bewirkenden Ausstanzvorgang gleichzeitig durchgeführt werden, und dass aus dem Tlefzleh-Metallblechstreifen (22) entsprechend einer virtuellen Parkettierung mit regulären Sechsecken lückenlos aneinander liegende kongruente reguläre sechseckige Basisplatten (14) ausgestanzt werden.

2. Verfahren nach Anspruch 1, **dadurch gekennzeichnet, dass** pro Maschinenhub die Basisplatten (14) jeweils einer quer zur Längsrichtung des Blechstreifens verlaufenden Basisplattenreihe der in Längsrichtung aufeinander verlaufenden Reihen der parkettartig angeordneten Basisplatten reihenweise gleichzeitig ausgestanzt werden.

## Claims

1. Method for producing a wick holder (2) for tea lights (4) which have a cup-shaped container (6), a wax block (8) which is inserted in said container, and a wick (12) which is passed through a hole (10) in said wax block and is arranged in the wick holder (2) which rests on the bottom (13) of the container (6) and has a base plate (14) of said wick holder (2) with a central passage (16) in the form of a hollowcylindrical extension in which the lower part of the wick (12) is received and fixed,
**characterised in that**
a deep-drawing sheet-metal strip (22) is guided continuously, forward feed-wise, through a deep-drawing tool in which all the necessary drawing stages to be carried out are integrated, that, for each stroke of the machine, all the drawing-stage operations, from the initial, first bulging drawing operation to the last stamping-out operation that brings about the stamping-out of the base plate (14) of the wick holder (2), are performed simultaneously, and that congruent, regular hexagonal base plates (14), which are juxtaposed without any gaps, are stamped out of the deep-drawing sheet-metal strip (22) in a manner corresponding to virtual tiling with regular hexagons.

2. Method according to Claim 1,
**characterised in that**,
for each stroke of the machine, the base plates (14) belonging to one row of base plates at a time, which row extends transversely to the longitudinal direction of the sheet-metal strip, from among the rows, which extend one after another in the longitudinal direction, of base plates arranged in a tiling-like manner, are stamped out simultaneously in rows.

## Revendications

1. Procédé de fabrication d'un support de mèche (2) pour des bougies chauffeplat (4), qui présentent un récipient en forme de coupe (6), un bloc de cire (8) inséré dans le récipient et une mèche (12) passée à travers un trou du bloc de cire, la mèche étant disposée dans le support de mèche (2) reposant sur le fond du récipient (6) et présentant une plaque de base (14) avec un passage central (16) sous forme d'embout cylindrique creux, dans lequel est reçue et fixée la partie inférieure de la mèche (12), **caractérisé en ce qu'**une bande de métal à emboutir (22) est guidée par avancement en continu à travers un outil d'emboutissage qui intègre toutes les étapes d'emboutissage nécessaires à réaliser, **en ce que**, par course de la machine, sont exécutés tous les processus des étapes d'emboutissage depuis le premier processus d'étirage par évasement au dernier processus de découpe ayant pour effet le découpage de la plaque de base (14) du support de mèche (2), et **en ce que** des plaques de base (14) hexagonales régulières congruentes et adjacentes sans interruption les unes aux autres sont découpées dans la bande de métal à emboutir (22) selon un parquetage virtuel à hexagones réguliers.

2. Procédé suivant la revendication 1, **caractérisé en ce que**, par course de la machine, sont découpées simultanément par rangées respectivement les plaques de base (14) d'une rangée s'étendant transversalement au sens longitudinal de la bande de métal parmi les rangées s'étendant, les unes sur les autres, dans le sens longitudinal, de plaques de base disposées à la manière d'un parquet.
